# EUROPÄISCHE PATENTSCHRIFT

(11) **EP 0 519 184 B1**
(45) Veröffentlichungstag und Bekanntmachung des Hinweises auf die Patenterteilung: **11.01.1995**
(21) Anmeldenummer: 92106991.0
(22) Anmeldetag: 24.04.1992
(51) Int. Cl.: B65D 33/10

(54) **Papierbeutel mit Tragelasche**
Paper bag with carrying handle
Sac en papier avec poignée de transport

(30) Priorität: 21.06.1991 DE 9107662 U
(43) Veröffentlichungstag der Anmeldung: 23.12.1992
(73) Patentinhaber: WILHELMSTAL-WERKE GmbH, D-77855 Achern (DE)
(72) Erfinder: Bögl, Theo, W-7595 Sasbachwalden (DE); Kuckhermann, Gustav, W-4540 Lengerich (DE)
(74) Vertreter: Thielking, Bodo, Dipl.-Ing.

(56) Entgegenhaltungen:
- BE-A- 689 203
- US-A- 2 529 976
- US-A- 2 661 892

## Beschreibung

Die Erfindung betrifft einen Papierbeutel mit einer entlang einer Falzlinie umgefalzten Verschlußlasche sowie mit Tragelasche aus Papier, die am Papierbeutel angeklebt ist.

Es ist bekannt, bei ungefüllten Papierbeuteln oder Tragetaschen zwei Griffe auf einander gegenüberliegenden Seiten anzukleben. Eine solche Konstruktion, die bei üblichen Einkaufstragetaschen verwendet wird, ist vergleichsweise aufwendig. Einerseits ist die Anbringung der beiden Tragelaschen im Fertigungsprozeß aufwendig, andererseits wirkt das Vorsehen von zwei Tragelaschen kostenerhöhend.

Es ist weiterhin auch bekannt, nur eine Tragelasche aus Papier vorzusehen und diese einseitig an einen noch unbefüllten Beutel anzukleben. Bei dieser Konstruktion wird der Beutel nach dem Befüllen verschlossen, und zwar durch Abnähen. Bei dem Abnähen wird die Tragelasche notwendig mit durchgenäht, mit der Folge, daß eine erhebliche Schwächungswirkung an der Naht eintritt. Außerdem ergibt sich bei einem einseitig angebrachten Griff der Nachteil, daß unter dem anhängenden Gewicht eine Abschälwirkung eintritt, welche darauf abzielt, den Tragegriff vom Beutel zu trennen.

Auch bei einem Papierbeutel (US-A 2,661,892), dessen Tragegriff als steifer Kartonzuschnitt ausgebildet ist, besteht der beschriebene Nachteil einer Abschälwirkung unter Belastung.

Es ist auch bereits bekannt, die Tragelasche als in Längsrichtung umgefalzten mehrlagigen Streifen auszubilden, der von seinen beiden Seiten her über einen Teil seiner Länge entlang der Falzlinie geschlitzt wird. Ein solcher Streifen wird mit seinen geschlitzten Endbereichen jeweils über eine Wand des Papierbeutels geschoben und von beiden Seiten daran festgeklebt. Bei dieser Befestigungsart muß jeder Beutel jeweils zwei Tragelaschen aufweisen, die an den einander gegenüberliegenden Papierbeutelwänden verklebt sind. Bei dieser Anbringung ist zwar eine Befüllung des Papierbeutels möglich, nachdem bereits die Tragelaschen angebracht sind, der Beutel ist dabei jedoch nicht im Bereich der Tragelaschen zu verschließen. Falls hingegen nur eine Tragelasche vorgesehen sein soll, kann diese ausschließlich nachträglich nach der Befüllung angebracht werden. Dies ist sehr aufwendig.

Ausgehend von diesem Stand der Technik liegt der Erfindung die Aufgabe zugrunde, einen Papierbeutel der als bekannt vorausgesetzten Art zu schaffen, welcher die Nachteile der bekannten Lösungen vermeidet. Dabei soll ein einfaches sicheres Anbringen eines nur einfach vorgesehenen Griffs nach dem Verschließen an dem verschlossenen Beutel ermöglicht werden. Darüber hinaus soll eine Teilbefestigung des Griffs an dem umverschlossenen Papierbeutel erfolgen können, wobei die endgültige Anbringung nach dem Verschließen möglich sein soll.

Die Lösung dieser Aufgabe erfolgt erfindungsgemäß dadurch, daß die Tragelasche als in Längsrichtung umgefalzter mehrlagiger Streifen ausgebildet ist, der von seinen beiden Enden her über einen Teil seiner Länge entlang der Falzlinie geschlitzt ist, wobei die durch die Schlitze voneinander getrennten endseitigen Laschenbereiche auf unterschiedlichen Seiten der Falzlinie des Papierbeutels mit diesem verklebt sind.

Die erfindungsgemäße Konstruktion vereinigt die Vorteile der bekannten Lösungen, ohne jeweils deren Nachteile aufzuweisen:
Es ist möglich, mit einer einzigen Tragelasche auszukommen und gleichwohl einen symmetrischen Lastangriff zu erzielen. Die Anbringung der Tragelasche im Fertigungsprozeß ist einfach. Die Tragelasche selbst ist preisgünstig herstellbar. Die Klebeverbindungen können ausreichend fest dimensioniert werden. Eine Schälwirkung wird vollständig vermieden.

Bevorzugte weitere Ausgestaltungen der Erfindung sind in den Unteransprüchen beschrieben.

Nachstehend werden bevorzugte Ausführungsformen der Erfindung anhand der Zeichnung im einzelnen beschrieben. Es zeigen:
- Figur 1: - eine Ansicht der Tragelasche im vorgefalteten Zustand,
- Figur 2: - die Tragelasche gemäß Figur 1 im gefalteten Zustand,
- Figur 3: - die Tragelasche im angeklebten Zustand,
- Figur 4: - eine stirnseitige Ansicht gemäß Figur 3 von links,
- Figur 5: - den Papierbeutel mit Traglasche und umgelegter Verschlußlasche,
- Figuren 6 und 7: - Darstellungen analog Figuren 1 und 2,
- Figur 8: - eine Darstellung analog Figur 3 mit anders geformter Traglasche,
- Figur 9: - eine Darstellung analog Figur 5 mit anders geformter Tragelasche,
- Figur 10: - einen flachliegenden Papierbeutel mit einseitig angeklebter Tragelasche,
- Figur 11: - den Papierbeutel gemäß Figur 10 im geöffneten Zustand,
- Figur 12: - den Papierbeutel gemäß Figur 11 im verschlossenen, zugefalzten Zustand mit vollständig angeklebter Tragelasche.

In Figur 1 ist die Tragelasche 1 im vorgefalteten Zustand gezeichnet. Diese Tragelasche besteht aus insgesamt vier oder sechs Papierlagen. Im Zentrum der Tragelasche befindet sich die Falzlinie 1a. In der Verlängerung der Falzlinie 1a erstrecken sich die beiden stirnseitig vorgesehenen Schlitze 1e und 1d. Seitlich vom Schlitz 1e sind die endseitigen Laschenbereiche 1f und 1g vorgesehen, neben dem Schlitz 1d befinden sich die endseitigen Laschenbereiche 1h und 1i.

Die Traglasche 1 wird um ihre Falzlinie 1a in der Weise gefalzt, wie sich dies aus Figur 2 ergibt. Anschließend erfolgt ein Umfalten der Endbereiche zur Bildung der aus Figur 3 ersichtlichen Form der Traglasche 1.

Im verschlossenen Zustand ist der Papierbeutel 2 an seinem Endbereich zur Bildung einer Verschlußlasche 2b um eine Falzlinie 2a umgefalzt. Jeweils zwei gegenüberliegende Laschenbereiche 1f und 1g sowie 1h und 1i übergreifen die Verschlußlasche 2b von unterschiedlichen Seiten und sind in der dargestellten Position mit der Verschlußlasche bzw. dem Papierbeutel verklebt.

Figur 5 zeigt den befüllten Papierbeutel mit Tragelasche 1 im Transportzustand, in dem der Beutel unterhalb der Enden der Traglasche noch einmal entlang der Falzlinie 2c umgelegt und der umgelegte Bereich bei Bedarf auf dem gegenüberliegenden Beutelbereich fixiert ist.

Figuren 6 bis 9 zeigen analoge Darstellungen zu Figuren 1 bis 5. Unterschiedlich ist gegenüber der vorstehend beschriebenen Ausführungsform lediglich die Form der Tragelasche 1. Diese Tragelasche gemäß Figuren 6 bis 9 besteht aus zwei unter einem Winkel von 180° zueinander in Längsrichtung verdrehten Bereichen 1m und 1n. Im flachliegenden verdrehten Zustand schließen die beiden Laschenbereiche 1n und 1m einen Winkel α von ca. 90° miteinander ein.

Es ist möglich, die Tragelasche auch an den noch ungefüllten Papierbeutel anzubringen. Dies geschieht im flachliegenden Zustand, der in Figur 10 dargestellt ist. Dabei werden die Laschenbereiche 1f und 1h einerseits von der Falzlinie 2a angeklebt und die Laschenbereiche 1i und 1g auf der anderen Seite der Falzlinie 2a.

Nach dem Verschließen des Papierbeutels 2 durch Umlegen der gestaffelten Verschlußklappe 2b ergibt sich das in Figur 12 dargestellte Bild, welches dem Bild gemäß Figur 3 entspricht.

## Patentansprüche

1. Papierbeutel mit einer entlang einer Falzlinie (2a) umgefalzten Verschlußlasche (2b), sowie mit Tragelasche (1) aus Papier, die am Papierbeutel (2) angeklebt ist,
dadurch gekennzeichnet,
daß die Tragelasche (1) als in Längsrichtung umgefalzter, mehrlagiger Streifen ausgebildet ist, der von seinen beiden Enden her über einen Teil seiner Länge entlang der Falzlinie (1c) geschlitzt ist, wobei die durch die Schlitze (1d; 1e) voneinander getrennten endseitigen Laschenbereiche (1f und 1g; 1h und 1i) auf unterschiedlichen Seiten der Falzlinie (2a) des Papierbeutels (2) mit diesem verklebt sind.

2. Papierbeutel nach Anspruch 1,
dadurch gekennzeichnet,
daß die Laschenbereiche (1f und 1g; 1h und 1i) die Verschlußlasche (2b) symmetrisch zur Falzlinie (2a) von beiden Seiten der Verschlußlasche (2b) übergreifen.

3. Papierbeutel nach einem der vorhergehenden Ansprüche
dadurch gekennzeichnet,
daß die Enden der Schlitze (1d; 1e) an der Falzlinie (2a) des Papierbeutels anliegen.

4. Papierbeutel nach einem der vorhergehenden Ansprüche
dadurch gekennzeichnet,
daß die Tragelasche (1) als vier- oder sechslagiger Streifen ausgebildet ist.

5. Papierbeutel nach einem der vorhergehenden Ansprüche
dadurch gekennzeichnet,
daß die Tragelasche (1) aus zwei unter einem Winkel von 180° zueinander in Längsrichtung verdrehten Bereichen (1m, 1n) besteht.

6. Papierbeutel nach Anspruch 5,
dadurch gekennzeichnet,
daß die beiden Laschenbereiche (1n und 1m) im flachen, verdrehten Zustand miteinander einen Winkel von ca. 90° einschließen.

## Claims

1. Paper bag with closure flap (2b) folded over along a fold line (2a), and with carrying loop (1) of paper which is stuck to the paper bag (2) characterised in that the carrying loop (1) is designed as a multi-layered strip folded over in the longitudinal direction and slit from its two ends over part of its length along the fold line (1c) wherein the end side loop areas (1f and 1g; 1h and 1i) separated from each other through the slits (1d;1e) are stuck to the paper bag (2) on different sides of the fold line (2a) of same.

2. Paper bag according to claim 1 characterised in that the loop areas (1f and 1g; 1h and 1i) engage over the closure flap (2b) symmetrically relative to the fold line (2a) from both sides of the closure flap (2b).

3. Paper bag according to one of the preceding claims, characterised in that the ends of the slits (1d;1e) adjoin the fold line (2a) of the paper bag.

4. Paper bag according to one of the preceding claims, characterised in that the carrying loop (1) is designed as a four or six layered strip.

5. Paper bag according to one of the preceding claims, characterised in that the carrying loop (1) consists of two areas (1m, 1n) turned at an angle of 180 degs. to each other in the longitudinal direction.

6. Paper bag according to claim 5, characterised in that the two loop areas (1n and 1m) include an angle of about 90 degs with each other in the flat turned state.

## Revendications

1. Sac en papier avec une bride de fermeture (2b), repliée le long d'une ligne de pliage (2a), ainsi qu'une poignée de transport (1) en papier collée sur le sac en papier (2),
caractérisé en ce que
la poignée de transport (1) est conçue sous forme de bande à plusieurs couches, pliée dans le sens de la longueur, fendue sur une partie de sa longueur, à partir de ses deux extrémités, le long de la ligne de pliage (1c), les zones d'extrémité (1f et 1g; 1h et 1i), séparées par les fentes (1d; 1e), étant collées, respectivement, de différents côtés de la ligne de pliage (2a) du sac en papier (2).

2. Sac en papier selon la revendication 1,
caractérisé en ce que
les zones d'extrémité (1f et 1g; 1h et 1i) saisissent la bride de fermeture (2) des deux côtés de celle-ci, symétriquement par rapport à la ligne de pliage (2a).

3. Sac en papier selon l'une des revendications précédentes,
caractérisé en ce que
les extrémités des fentes (1d; 1e) sont adjacentes à la ligne de pliage (2a) du sac en papier.

4. Sac en papier selon l'une des revendications précédentes,
caractérisé en ce que
la poignée de transport (1) est conçue sous forme de bande à quatre ou six couches.

5. Sac en papier selon l'une des revendications précédentes,
caractérisé en ce que
la poignée de transport (1) est composée de deux zones (1m, 1n), retournées, dans le sens de la longueur, par rapport l'une à l'autre, sous un angle de 180 °.

6. Sac en papier selon la revendication 5,
caractérisé en ce que
les deux zones (1n et 1m) de la poignée de transport forment ensemble, à l'état retourné, à plat, un angle d'environ 90 o.
